# EUROPÄISCHE PATENTSCHRIFT

(11) **EP 0 105 107 B1**
(45) Veröffentlichungstag und Bekanntmachung des Hinweises auf die Patenterteilung: **22.07.1987**
(21) Anmeldenummer: 83107090.9
(22) Anmeldetag: 20.07.1983
(51) Int. Cl.: B01F 15/02, B01F 3/18, B01F 7/04, B28C 5/14, B28C 7/10, B28C 7/16, B28C 9/02

(54) **Mischvorrichtung zur Herstellung von Mischungen**
Mixer
Mélangeur

(30) Priorität: 05.10.1982 DE 3236780
(43) Veröffentlichungstag der Anmeldung: 11.04.1984
(73) Patentinhaber: m-tec mathis technik gmbh, D-79395 Neuenburg (DE)
(72) Erfinder: Mathis, Paul, D-7801 Merdingen (DE); Zimmer, Max, D-7859 Efringen-Kirchen 2 (DE); Mathis, Franz, D-7801 Merdingen (DE); Mathis, Bernhard, D-7801 Merdingen (DE); Dilger, Udo, 7841 Eschbach (DE)
(74) Vertreter: Schmitt, Hans, Dipl.-Ing.

## Beschreibung

Die Erfindung betrifft eine Misch- und Verladevorrichtung für Schüttgüter, vorzugsweise trockene Mischungen, insbesondere auf mineralischer, organischer oder Kunststoffbasis wie Trockenmörtel, Beton, Futtermittel, Düngemittel, Lebensmittel od.dgl., wobei nacheinander Mischungen unterschiedlicher Zusammensetzungen hergestellt und verladen werden, mit einem Mischer, der eine untere Entleerungsöffnung aufweist und der beim Umstellen der Herstellung einer Mischung auf eine andere rückstandsfrei entleerbar ist, mit gesteuerten Dosiereinrichtungen zum Zumessen der Mischungsbestandteile in den Mischer und mit einer selbstreinigenden Transporteinrichtung zum Befördern der fertigen Mischung zu einem Transportmittel.

Eine derartige Misch- und Verladevorrichtung ist aus der DE-A-30 27 069 bekannt. Vor allem bei Verwendung dieser Vorrichtung bei der Herstellung von unterschiedlichen Fertigmörteln od.dgl. wird dabei mit einer Vorratshaltung im Fertiggutbereich gearbeitet, weil für jede Mörtelsorte, die lose verladen werden muß, ein Fertiggutsilo innerhalb der Vorrichtung vorzusehen ist. Dies erlaubt es, nacheinander verschiedene Produkte zu mischen und jeweils in diesen Fertiggutsilos zwischenzulagern. Zwischen jeder_Produktumstellung müssen die zugehörigen Dosier-, Misch- und Transporteinrichtungen gereinigt werden. Die rückstandfreie Entleerung des Mischers erfolgt dabei durch aufwendige Maßnahmen wie Reinigung von Hand, mit Druckluft od.dgl.

Als selbstreinigende Transporteinrichtung zum Befördern der fertigen Mischung zu einem als Fahrzeug ausgebildeten Transportmittel dient dabei bei dieser vorbekannten Misch- und Verladevorrichtung ein genügend schräges Rohr, in welchem aufgrund der Schrägstellung kein Mischungsmaterial liegenbleiben kann.

Die Zwischenlagerung in Fertiggutsilos erfordert auch im Bereich dieser Silos zusätzlichen maschinellen Aufwand, z. B. zusätzlich einen Elevator zum Hochtransportieren und von jedem Silo aus eine Transporteinrichtung, beispielsweise eine Transportschnecke od.dgl. zu einer Beladestelle für Fahrzeuge.

Die Zwischenlagerung in Vorratssilos hat vor allem bei trockenen Baustoffmischungen und insbesondere bei Putzen und Mörteln den empfindlichen Nachteil, daß die Entmischungsgefahr vergrößert wird, weil bei jedem Umfüllen eines solchen Mischgutes die in sehr unterschiedlicher Körnung innerhalb der Mischung vorkommenden Materialteile voneinander getrennt werden können. Ferner benötigen diese Zwischenlagerbehälter jeweils Meß- oder Anzeigevorrichtungen, die unabhängig von der vorangegangenen Herstellung der Mischung die jeweilige Verlademenge genau bestimmen. In der DE-A-30 27 069 ist in Fig. 3 eine Ausführungsform dargestellt, bei der nacheinander unterschiedliche Mischungen hergestellt werden sollen, so daß Zwischenlagersilos erforderlich sind.

Der Erfindung liegt die Aufgabe zugrunde, ausgehend von einem solchen Ständ der Technik eine Misch- und Verladevorrichtung zu schaffen, bei der der apparative Aufwand vermindert wird, während dennoch die Transportmittel in beliebiger Reihenfolge mit unterschiedlichen Mischungen die nicht durch zuvor hergestellte in ihrer Zusammensetzung verfälscht sind, in schneller Folge beladen werden können.

Die Lösung dieser Aufgabe besteht bei einer Misch- und Verladevorrichtung der eingangs erwähnten Art mit einem Mischer mit unterer Entleerungsöffnung darin, daß als Mischer ein trommelförmiger Chargenmischer vorgesehen ist, dessen unterer Wandungsbereich für die Entleerung vollständig öffenbar ist und zwar derart daß die Entleerungsöffnung so groß bemessen ist, daß der Öffnungswinkel größer als der Böschungswinkel des Mischgutes ist, so daß allein dadurch die rückstandfreie Entleerung des Mischers erfolgt.

Zwar ist aus der CH-A-349 477 ein Chargenmischer bekannt, der an seinem unteren Wandbereich eine Öffnung und eine diese verschließende Klapptüre hat. Dabei ist jedoch über die Größe des Öffnungswinkelsund insbesondere dessen Verhältnis zur Größe des Böschungswinkels des Mischgutes nichts angegeben. Aufgrund der Größenverhältnisse, die sich aus der Zeichnung dieser Druckschrift ergeben, ist anzunehmen, daß der Öffnungswinkel kleiner als der Böschungswinkel von trockenem Mischgut ist, da beim Öffnen der Klapptüre neben den Rändern der Entleerungsöffnung Mischgut in dem Mischergehäuse liegenbleiben würde.

Ferner ist aus der FR-A-1 329 058 ein trommelförmiger Mischer mit polygonalem Querschnitt des Mischergehäuses und zwei maulförmig öffenbaren Muschelschiebern bekannt, wobei das gesamte Mischergehäuse während des Mischvorganges gedreht wird. Dabei handelt es sich um eine Betonmischmaschine, bei welcher ein Mischgut mit Wasser angemacht werden soll, so daß ein materialspezifischer Böschungswinkel keine Rolle spielt. Ferner spielt dabei das Problem keine Rolle, daß nacheinander Mischungen unterschiedlicher Zusammensetzungen hergestellt werden können sollen, ohne daß eine vorangegangene Mischung die nächstfolgende in ihrer Zusammensetzung verfälscht.

Bei der erfindungsgemäßen Misch- und Verladevorrichtung ist der Mischer nach seiner Entleerung jeweils ohne Rückstände entleert, so daß es keines zusätzlichen Aufwandes zur Entfernung solcher Rückstände bedarf. Somit kann unmittelbar nach der Entleerung eine abgewandelte Mischung hergestellt werden, die nicht durch die vorangegangene Mischung verfälscht wird. Insgesamt kann die Misch- und Verladevorrichtung also für die Herstellung unterschiedlicher Mischungen verwendet werden, wobei dennoch auf Zwischenlagerbehälter zur Aufnahme der unterschiedlichen fertigen Mischungen verzichtet werden kann und dennoch jeder Abnehmer in beliebiger Reihenfolge die von ihm gewünschte Mischung in richtiger Qualität erhalten kann.

Dadurch entfallen nicht nur diese Zwischenbehälter, sondern auch die Beschickungs- und Entleerungseinrichtungen und die Mengenmeßvorrichtungen dieser Zwischenbehälter, so daß die gesamte Mischvorrichtung oder Mischanlage eine wesentlich geringere Investition erforderlich macht, weniger Wartungsaufwand benötigt und kürzere Transportwege mit geringerer Antriebsenergie und entsprechend geringerem Verschleiß hat. Dabei ist gegenüber einer Mischvorrichtung mit Zwischenbehältern sogar noch der Vorteil gegeben, daß jede Produktmischung gewissermaßen sofort zur Verfügung gestellt werden kann, während im Falle einer Anlage mit Zwischenbehältern unter Umständen ein solcher Zwischenbehälter gerade entleert sein kann und die Anlage eine andere Mischung herstellt, so daß manche Produkte gegebenenfalls nicht immer sofort zur Verfügung stehen.

In überraschender Weise wird also auf eine Zwischenlagerung der fertigen Mischung, die bisher bei Mischanlagen für unterschiedliche Produkte für unbedingt notwendig gehalten wurde, verzichtet. Entsprechend verringert ist auch die Gefahr von Entmischungen der jeweils hergestellten Baustoffmischung.

Die Entleeröffnung des Mischers kann über oder in einem Trichter mit Verschluß zum abgebremsten, ebenfalls rückstandfreien Entleeren angeordnet sein, und unter dem Trichter kann als Transporteinrichtung ein mechanischer oder pneumatischer Förderer, vorzugsweise ein Förderband in staubdichter Form oder eine Luftförderrinne od. dgl. vorgesehen sein.

Eine zweckmäßige Ausführungsform der Erfindung kann darin bestehen, daß als Förderer eine Förderschnecke vorgesehen ist, parallel zu welcher eine tiefer liegende Reinigungsschnecke angeordnet ist, die bei der Reinigung in umgekehrter Richtung antreibbar ist und dann über einem Abfallbehälter od. dgl. mündet. Bei normaler Beförderung kann die normale Förderschnecke somit das gemischte Gut zu seinem Bestimmungsort bringen. Da jedoch beim Wechsel der Mischungsverhältnisse im Bereich von Förderschnecken gewisse Rückstände nicht ganz zu vermeiden sind, kann durch umgekehrte Förderrichtung mit Hilfe der Reinigungsschnecke auch ein solcher Rückstand beseitigt werden, so daß nach kurzer Zeit auch im Bereich dieses Fördermittels keine von einer vorhergehenden Mischung stammenden Bestandteile mehr vorhanden sind.

Die Transporteinrichtung kann in beide Erstreckungsrichtungen antreibbar sein und wenigstens zwei Übergabevorrichtungen beaufschlagen. Dadurch kann die gesamte Mischvorrichtung noch effektiver benutzt werden, weil während der Beladung eines Fahrzeuges bereits ein zweites Fahrzeug in Ladeposition gebracht werden kann.

Der Chargenmischer kann in etwa horizontal angeordnet sein. Dessen unterer Wandungsbereich ist dann für die Entleerung vollständig öffenbar. Wird bei einem derartigen Chargenmischer die untere Wandung geöffnet bzw. zum Öffnen entfernt, rutscht das gesamte Mischgut heraus, da es sich aufgrund der weiter oben erwähnten Winkelverhältnisse nicht und auch nicht teilweise halten kann.

Eine zweckmäßige Ausführungsform der Erfindung kann darin bestehen, daß der untere Wandungsbereich des Mischers von wenigstens einer Klappe od. dgl. Verschluß, vorzugsweise von zwei voneinander wegschwenkbaren Klappen verschließbar ist. Dies erlaubt eine sehr einfache Öffnung nach unten, durch die zunächst einmal der größte Teil des Mischer-Inhaltes nach unten freigegeben wird. Auch die seitlichen Reste des Mischgutes können sich aber in dem trommelförmigen Mischer nicht halten, da sie keine genügend stabile Böschung bilden können. Beispielsweise kann der untere Öffnungsbereich etwa ein Drittel des gesamten Mischerumfanges umfassen und ist dabei insbesondere mittig angeordnet. Der nicht zur Öffnung gehörende untere, der Öffnung nahe Wandbereich des Mischers ist dann bereits so steil, daß sich eine Trockenmischung auch in kleinen Resten dort nicht halten kann.

Das oder die Scharniere der unteren Öffnungsklappen sind zweckmäßigerweise an der Außenseite des Mantels des Mischers und die entsprechenden Beschläge an der Außenseite der den unteren Teil der Mischerwandung bildenden Öffnungsklappen angebracht, damit im Inneren des Mischers keine Vorsprünge od. dgl. entstehen, an denen eventuell geringe Mischgutreste haften bleiben könnten. In Schließstellung können die Öffnungsklappen mit ihrer Innenseite bündig mit der Innenseite der Mischerwandung sein. Ferner kann die Klappe oder können die Klappen als Fortsetzung der Mischerwand den selben Krümmungsradius und in Schließstellung den selben Krümmungsmittelpunkt wie die übrige Behälterwand haben, so daß während des Mischvorganges keine Unregelmäßigkeiten im Inneren des Chargenmischers auftreten, die das Mischergebnis ungünstig beeinflussen könnten.

Die untere Öffnung kann bis zu den Stirnwänden des Mischers verlaufen und diese Stirnwände können die vordere bzw. hintere Begrenzung der unteren Öffnung bilden. Dadurch wird auch in den stirnseitigen Bereichen des Mischers das Entstehen eines Randes, auf welchem Mischgut liegen bleiben könnte, vermieden.

Insgesamt ergibt sich eine preiswerte, vom maschinellen Aufwand und somit auch vom Platzbedarf verminderte Mischvorrichtung, der ein Chargenmischer zugehört, der aufgrund seiner speziellen Ausbildung ebenfalls ohne besondere Einrichtungen rückstandfrei entleert werden kann. Somit ist die gesamte Vorrichtung und auch der Chargenmischer nach jeder Entleerung sofort bereit, auch eine abgewandelte Mischung aufzunehmen. Da die jeweils in den Chargenmischer gefüllte Menge recht genau gestimmt ist, läßt sich eine entsprechend präzise Beladung von Fahrzeugen durchführen.

Nachstehend ist die Erfindung mit ihren ihr als wesentlich zugehörenden Einzelheiten anhand der Zeichnung noch näher beschrieben. Es zeigt in schematisierter Darstellung:
Fig. 1 eine teilweise im Längsschnitt gehaltene Mischvorrichtung gemäß der Erfindung mit Platz für zwei oder gegebenenfalls auch drei zu beladene Fahrzeuge,
Fig. 2 in vergrößertem Maßstab einen Querschnitt und
Fig. 3 einen Längsschnitt durch den zu der Erfindung gehörenden und zusätzlich eine eigene Erfindung bildenden Chargenmischer für eine rückstandfreie Entleerung,
Fig. 4 eine im wesentlichen der in Fig. 1 dargestellten Mischervorrichtung entsprechende abgewandelte Ausführungsform, bei welcher unter dem Chargenmischer eine Förderschnecke mit paralleler Reinigungsschnecke vorgesehen ist, sowie
Fig. 5 in vergrößertem Maßstab ein Querschnitt durch den Bereich der Förderschnecke mit der Reinigungsschnecke.

Eine im ganzen mit 1 bezeichnete Mischvorrichtung enthält in ihrem Inneren Dosiereinrichtungen 2, die verschiedene Mischungskomponenten in jeweils benötigten Mengen von entsprechenden Behältern unter Zwischenschaltung von Steuereinrichtungen 3 und Trichtern 4 einem noch näher zu beschreibenden Mischer 5 zuführen.

Charakteristisch für diese Mischvorrichtung 1 ist, daß keinerlei Zwischenbehälter vorgesehen sind, in die eine fertige Mischung so lange eingebracht werden kann, bis das Umstellen auf eine andere Mischung mit den damit verbundenen Reinigungen der verschiedenen Aggregate lohnend ist. Vielmehr ist der Mischer 5 als rückstandfrei entleerbarer, horizontal angeordneter trommelförmiger Chargenmischer ausgebildet, dessen unterer Wandungsbereich gemäß den Figuren 2 und 3 für die Entleerung vollständig öffenbar ist, wobei der Öffnungswinkel größer als der Böschungswinkel des Mischgutes ist. Bei jeder Entleerung wird also ein Zurückbleiben von Mischgut in diesem Mischer vermieden, so daß nun auch eine andere Zusammensetzung einer Mischung eingebracht und gemischt werden kann. Dadurch ist es praktisch möglich, nach jeder Charge für eine bestimmte Mischung eine andere Mischung herzustellen, indem einfach die Dosier- und Steuereinrichtungen entsprechend umgestellt werden. Auf diese Weise sind Zwischenbehälter zur Zwischenlagerung verschiedener Mischungen entbehrlich.

Vor allem in Fig. 2 erkennt man, daß der Öffnungswinkel des Chargenmischers größer als der Böschungswinkel des Restmischgutes 6 ist, welches andernfalls zwischen der Wandung 7 und den Mischflügeln 8 des Mischers 5 während des Mischvorganges liegen bleiben kann.

In Fig. 1 ist noch angedeutet, daß die Entleeröffnung 9 des Mischers 5 über oder in einem Trichter 10 mit Verschluß 11 zum abgebremsten Entleeren angeordnet ist und daß unter dem Trichter 10 ein Förderband 12, vorzugsweise ein Förderband in staubdichter Form vorgesehen ist. Man erkennt in Fig. 1 in schematischer Anordnung die Ummantelung 13 des Förderbandes 12. Der Trichter 10 kann in seinem Inneren den Inhalt des Chargenmischers 5 aufnehmen, so daß dieses Mischgut langsam auf das Förderband 12 übergeleitet werden kann.

Im Ausführungsbeispiel ist das Förderband 12 in seine beiden Erstreckungsrichtungen antreibbar, so daß zwei Übergabevorrichtungen 14, 18 beaufschlagt werden können. In Fig. 1 erkennt man im linken Teil einen direkten Übergang von dem Förderband 12 in eine Übergabevorrichtung 14 mit Füllrüssel 15 zu einem Fahrzeug 16, während der rechte Teil des Förderbandes 12 über einem weiteren Förderband 17 mündet, das seinerseits zwei Stellen beschicken kann, nämlich eine zweite Übergabevorrichtung 18 mit Füllrüssef 15 für ein Fahrzeug 19 oder aber für besondere Fälle eine Übergabestation 20, mit der das Mischgut weitertransportiert werden kann.

Der untere Wandungsbereich des Mischers 5 ist mit wenigstens einer Klappe, Verschluß od. dgl., im Ausführungsbeispiel mit zwei voneinander wegschwenkbaren Klappen 21 verschließbar. Dabei nimmt der untere Öffnungsbereich etwa ein Drittel des gesamten Mischerumfanges ein und ist mittig angeordnet. Man erkennt deutlich, daß im unmittelbaren Anschluß an die Klappen 21 die zylinderförmige Wandung 7 des Mischers 5 bereits so steil ist, daß sich hier trockenes Mischgut nicht mehr ansetzen und halten kann, wenn die Klappen 21 geöffnet werden. Die bisher im unteren Bereich Öffnungen aufweisenden Mischer haben dabei in der Regel so kleine Öffnungen, daß überall noch Restmischgut verbleiben kann, welches dann mit besonderen Werkzeugen oder mit Preßluft ausgetragen werden müßte.

Um trotz dieser großen Öffnung 9 ein genügend stabiles Mischergehäuse zu erhalten, können in vorteilhafter Weise die entlang den Öffnungsrändern verlaufenden Scharniere 22 als Aussteifung des Mischers 5 ausgebildet sein bzw. umgekehrt können in diesem Bereich Aussteifungen angeordnet sein, die gleichzeitig zur Aufnahme oder Ausbildung der Scharniere 22 herangezogen werden können. Dabei sind das oder die Scharniere 22 an der Außenseite des Mantels 7 des Mischers 5 und die entsprechenden Beschläge 23 an den Außenseiten der den unteren Teil der Mischerwandung bildenden Öffnungsklappen 21 angebracht. Falls es für die Aussteifung des Mischers 5 insbesondere im Bereich seiner großen Öffnung 9 zweckmäßig ist, können von den Scharnieren 22 auch den Beschlägen 23 entsprechende Gegenstücke am Mischer 5 selbst vorhanden sein.

Die Öffnungsklappen 21 sind so ausgebildet, daß sie in Schließstellung mit ihrer Innenseite bündig mit der Innenseite der Mischerwandung 7 sind. Dabei haben sie als Fortsetzung der Mischerwand 7 denselben Krümmungsradius und in Schließstellung denselben Krümmungsmittelpunkt wie die übrige Mischerwand.

In Fig. 3 erkennt man, daß die untere Öffnung 9 bis zu den Stirnwänden 24 des Mischers 5 verlaufen und diese Stirnwände 24 die vordere bzw. hintere Begrenzung der unteren Öffnung 9 bilden. Es wird also auch hier vermieden, daß ein Rand oder Absatz am Übergang zu der Öffnung 9 entsteht, auf dem kleine Mengen von Mischgut liegen bleiben könnten, die die nächste Charge mit anderen Mischungsverhältnissen und -komponenten verfälschen könnten.

Insgesamt ist durch relativ einfache Maßnahmen ein Chargenmischer 5 gebildet worden, der allein aufgrund seiner großen Öffnung ohne besondere Zusatzwerkzeuge rückstandfrei entleert werden kann, was für sich allein schon für unterschiedliche Anwendungsfälle einen großen Vorteil darstellt. Besonders vorteilhaft ist er jedoch innerhalb der Mischvorrichtung 1, weil dadurch diese Mischvorrichtung praktisch übergangslos und ohne Zwischenlagerung dennoch wirtschaftlich von einer Mischung auf eine andere umgestellt werden kann, so daß nacheinander zwei Fahrzeuge 16 und 19 mit verschiedenen Mischungen gefüllt werden können, ohne daß es der erwähnten Zwischenlagerung bedarf. Somit wird die gesamte Mischvorrichtung 1 einfacher und preiswerter.

In den Figuren 4 und 5 ist eine Ausführungsform der Mischvorrichtung 1 dargestellt, bei welcher unterhalb des Trichters 10, in den der Mischer 5 entleert wird, als Fördermittel eine Förderschnecke 25 ebenfalls innerhalb eines staubdichten Gehäuses 26 angeordnet ist, die im Ausführungsbeispiel zwei Übergabevorrichtungen 14 für zwei Fahrzeuge 16 und 19 bedienen kann. Dadurch können in diesem Bereich der Vorrichtung 1 die Vorteile einer Förderschnecke nutzbar gemacht werden.

Da jedoch beim Stillsetzen einer solchen Förderschnecke insbesondere unterhälb einer solchen Förderschnecke, wo noch ein gewisser Spielraum vorhanden ist, Material eines Förder-und Mischvorganges verbleiben würde, ist in erfindungsgemäßer Weise parallel zu dieser Förderschnecke 25 unmittelbar unter ihr eine Reinigungsschnecke 27 in einem entsprechenden konischen Bereich 28 des Gehäuses 26 angeordnet.

Ist ein Fördervorgang zu einem der Fahrzeuge 16 oder 19 mit Hilfe der Schnecke 25 beendet und soll die gesamte Vorrichtung 1 auf eine andere Mischung umgestellt werden, kann nun zunächst mit Hilfe der Reinigungsschnecke 27 der in dem Gehäuse 26 befindliche Mischungsrest über Abführleitungen 29 zu einem entsprechenden Abfallbehälter 30 befördert werden. Dieser kann gegebenenfalls sogar bewegbar ausgebildet sein, um noch in das entsprechende Fahrzeug eingefüllt zu werden.

## Patentansprüche

1. Misch- und Verladevorrichtung (1) für Schüttgüter, vorzugsweise trockene Mischungen insbesondere auf mineralischer, organischer oder Kunststoffbasis wie Trockenmörtel, Beton, Futtermittel, Düngemittel, Lebensmittel oder dergleichen, wobei nacheinander Mischungen unterschiedlicher Zusammensetzung hergestellt und verladen werden, mit einem Mischer (5), der eine untere Entleerungsöffnung (9) aufweist und der beim Umstellen der Herstellung einer Mischung auf eine andere rückstandsfrei entleerbar ist, mit gesteuerten Dosiereinrichtungen (2) zum Zumessen der Mischungsbestandteile in den Mischer (5) und mit einer selbstreinigenden Transporteinrichtung (12, 14, 18; 25) zum Befördern der fertigen Mischung zu einem Transportmittel (16, 19), dadurch gekennzeichnet, daß als Mischer (5) ein trommelförmiger Chargenmischer vorgesehen ist, dessen unterer Wandungsbereich für die Entleerung vollständig öffenbar ist und zwar derart, daß die Entleerungsöffnung (9) so groß bemessen ist, daß der Öffnungswinkel größer als der Böschungswinkel des Mischgutes ist, so daß allein dadurch die rückstandfreie Entleerung des Mischers (5) erfolgt.

2. Vorrichtung nach Anspruch 1, dadurch gekennzeichnet, daß die Entleerungsöffnung des Mischers über oder in einem Trichter (10) mit Verschluß (11) zur abgebremsten, ebenfalls rückstandfreien Entleerung angeordnet ist, und daß unter dem Trichter (10) als Transporteinrichtung ein mechanischer oder pneumatischer Förderer (12), vorzugsweise ein Förderband in staubdichter Form oder eine Luftbeförderrinne od. dgl. vorgesehen ist.

3. Vorrichtung nach Anspruch 1 oder 2, dadurch gekennzeichnet, daß als Förderer eine Förderschnecke (25) vorgesehen ist, parallel zu welcher eine tiefer liegende Reinigungsschnecke (27) angeordnet ist, die bei der Reinigung vorzugsweise in umgekehrter Richtung antreibbar ist und über einen Abfallbehälter (30) od. dgl. mündet.

4. Vorrichtung nach einem der Ansprüche 1 bis 3, dadurch gekennzeichnet, daß die Transporteinrichtung in beide Erstreckungsrichtungen antreibbar ist und wenigstens zwei Übergabevorrichtungen (14) beaufschlagt.

5. Vorrichtung nach einem der Ansprüche 1 bis 4, dadurch gekennzeichnet, daß der Chargenmischer (5) etwa horizontal angeordnet ist.

6. Vorrichtung nach einem der Ansprüche 1 bis 5, dadurch gekennzeichnet, daß der untere Wandungsbereich des Mischers (5) mit wenigstens einer Klappe (21) od. dgl. Verschluß, vorzugsweise mit zwei voneinander wegschwenkbaren Klappe (21) verschließbar ist.

7. Vorrichtung nach einem der Ansprüche 1 bis 6, dadurch gekennzeichnet, daß das oder die Scharniere (22) der Klappen an der Außenseite des Mantels (7) des Mischers (5) und die entsprechenden Beschläge (23) an der Außenseite der den unteren Teil der Mischerwandung bildenden Klappen angebracht sind.

8. Vorrichtung nach einem der Ansprüche 1 bis 7, dadurch gekennzeichnet, daß die Klappen in Schließstellung mit ihrer Innenseite bündig mit der Innenseite der Mischerwandung sind.

9. Vorrichtung nach einem der Ansprüche 1 bis 8, dadurch gekennzeichnet, daß die Klappen als Fortsetzung der Mischerwand denselben Krümmungsmittelpunkt wie die übrige Mischerwand haben.

10. Vorrichtung nach einem der Ansprüche 5 bis 9, dadurch gekennzeichnet, daß die Entleerungsöffnung bis zu den Stirnwänden (24) des Mischers (5) verlaufen und diese Stirnwände (24) die vordere bzw. hintere Begrenzung der Entleerungsöffnung (9) bilden.

11. Vorrichtung nach einem der Ansprüche 1 bis 10, dadurch gekennzeichnet, daß die entlang den Öffnungsrändern verlaufenden Scharniere (22) als Aussteifung des Mischers (5) ausgebildet sind.

12. Vorrichtung nach Anspruch 3, dadurch gekennzeichnet, daß die Reinigungsschnecke (27) unterhalb der Förderschnecke (25) in einer konischen Verengung (28) des Gehäuses (26) angeordnet ist und vorzugsweise über Förderleitungen (29) mit dem Abfallbehälter (30) verbunden ist.

## Claims

1. A mixing and loading means (1) for solids, preferably dry mixtures, in particular ones of mineral, organic or synthetic basis such as dry mortar, concrete, fodder, fertilizer, foodstuff or the like, wherein, in succession, mixtures of different composition are produced and loaded, including a mixer (5) which has a lower discharge opening (9) and can be discharged so as to be free from any residue when production is switched over from one mixture to another, including controlled metering devices (2) for apportioning the constituents of the mixture into the mixer (5) and further including a self-cleaning transfer device (12, 14, 18; 25) for transferring the finished mixture to a means of transport (16, 19), characterized in that the mixer (5) takes the form of a drum-shaped batch mixer, the lower wall area of which can be completely opened for discharge, the discharge opening (9) being dimensioned for the angle of opening to be larger than the angle of slope of the mixed material, so that solely thereby is the mixer (5) discharged im a manner so as to be free from any residue.

2. The means as claimed in claim 1, characterized in that for retarded, likewise residue-free discharge the discharge opening of the mixer is disposed above or in a funnel (10) having a closure (11) and that under the funnel (10) there is a mechanical or pneumatic conveyer (12) as transfer device, preferably a conveyer belt in dust-proof form or an air conveyer trough or the like.

3. The means as claimed in claim 1 or claim 2, characterized in that the conveyer takes the form of a screw conveyer (25), in parallel, lower orientation to which there is a cleaning screw (27) which, during cleaning, is preferably capable of being driven in the opposite direction and opens out above a waste container (30).

4. The means as claimed in any one of claims 1 to 3, characterized in that the transfer device is capable of being driven in both directions of reach and feeds at least two delivery means (14).

5. The means as claimed in any one of claims 1 to 4, characterized in that the batch mixer (5) is disposed approximately horizontally.

6. The means as claimed in any one of claims 1 to 5, characterized in that the lower wall area of the mixer (5) is adapted to be closed by at least one flap (21) or similar closure, preferably by two flaps (21) adapted to be swung away from one another.

7. The means as claimed in any one of claims 1 to 6, characterized in that the hinge(s) (22) of the flaps are applied to the outside of the casing (7) of the mixer (5) and the respective metal fittings (23) are applied to the outside of the flaps forming the lower part of the mixer wall.

8. The means as claimed in any one of claims 1 to 7, characterized in that in the closed position the flaps have their inside flush with the inside of the mixer wall.

9. The means as claimed in any one of claims 1 to 8, characterized in that the flaps forming the continuation of the mixer wall have the same centre of curvature as the remaining mixer wall.

10. The means as claimed in any one of claims 5 to 9, characterized in that the discharge opening extends to the end walls (24) of the mixer (5) and said end walls (24) form the front and rear limit of the discharge opening (9).

11. The means as claimed in any one of claims 1 to 10, characterized in that the hinges (22) extending along the edges of the opening are devised to be a stiffening for the mixer (5).

12. The means as claimed in claim 3, characterized in that the cleaning screw (27) is disposed underneath the screw conveyer (25) in a conical constriction (28) of the housing (26) and is preferably connected to the waste container (30) by way of feed pipes (29).

## Revendications

1. Appareil de mélange et de chargement (1) pour produits en vrac, de préférence mélanges secs en particulier à base minérale, organique ou à base de matière synthétique comme du mortier sec, du béton, des fourrages, des engrais, des denrées alimentaires, ou analogues, dans lequel on prépare et on charge successivement des mélanges de composition différente, muni d'un mélangeur (5) qui présente une ouverture inférieure de vidage (9) et qui peut être vidé sans résidu quand on le convertit de la préparation d'un mélange à un autre, de dispositifs doseurs commandés (2) pour l'amenée dosée des constituants de mélange dans le mélangeur (5) et d'un transporteur auto-nettoyant (12, 14, 18; 25) pour l'amenée du mélange fini à un moyen de transport (16,19) caractérisé en ce que comme mélangeur (5) est prévu un mélangeur discontinu en forme de tambour dont la région inférieure de paroi peut être ouverte complètement pour le vidage, et plus précisément de telle sorte que l'ouverture de vidage (9) est de dimension si grande que l'angle d'ouverture est plus grand que l'angle de talus du produit mélangé, de sorte que, seulement par suite de cela, le vidage du mélangeur (5) sans résidu s'effectue.

2. Appareil selon la revendication 1, caractérisé en ce que l'ouverture de vidage du mélangeur et disposée au-dessus d'une trémie ou dans une trémie (10) avec obturateur (11) pour le vidage freiné également sans résidu, et en ce que sous la trémie (10) est prévu comme transporteur un transporteur mécanique ou pneumatique (12), de préférence une courroie transporteuse sous forme étanche à la poussière ou une gouttière d'acheminement d'air, ou analogue.

3. Appareil selon l'une des revendications 1 et 2, caractérisé en ce que comme transporteur est prévue une vis transporteuse (25) parallélement à laquelle est disposée une vis de nettoyage (27) placée plus bas, qui, lors du nettoyage peut être entraînée, de préférence en sens inverse, et débouche au-dessus d'un récipient à déchets (30) ou similaire.

4. Appareil selon l'une des revendications 1 à 3, caractérisé en ce que le transporteur peut être entraîné dans les deux sens d'extension et alimente au moins deux dispositifs de transfert (14).

5. Appareil selon l'une des revendications 1 à 4, caractérisé en ce que le mélangeur discontinu (5) est disposé à peu près horizontalement.

6. Appareil selon l'une des revendications 1 à 5, caractérisé en ce que la région inférieure de paroi du mélangeur (5) peut être fermée par au moins un volet (21) ou obturateur similaire, de préférence par deux volets (21) pouvant pivoter en s'écartant l'un de l'autre.

7. Appareil selon l'une des revendications 1 à 6, caractérisé en ce que la ou les charnières (22) des volets sont disposées au côté extérieur de la paroi latérale (7) du mélangeur (5) et les ferrures correspondantes (23), au côté extérieur des volets formant la partie inférieure de la paroi du mélangeur.

8. Appareil selon l'une des revendications 1 à 7, caractérisé en ce que dans la position de fermeture, les volets se trouvent, par leur côté intérieur au niveau du côté intérieur de la paroi du mélangeur.

9. Appareil selon l'une des revendications 1 à 8, caractérisé en ce que les volets en tant que prolongement de la paroi du mélangeur, ont le même centre de courbure que le reste de la paroi du mélangeur.

10. Appareil selon l'une des revendications 5 à 9, caractérisé en ce que l'ouverture de vidage arrive jusqu'aux parois frontales (24) du mélangeur (5) et en ce que ces parois frontales (24) forment respectivement la limitation antérieure et postérieure de l'ouverture de vidage (9).

11. Appareil selon l'une des revendications 1 à 10, caractérisé en ce que les charnières (22) se dirigeant le long des bords d'ouverture sont conçus comme raidissement du mélangeur (5).

12. Appareil selon la revendication 3, caractérisé en ce que la vis de nettoyage (27) est disposée en dessous de la vis transporteuse (25), dans un rétrécissement conique (28) de l'enveloppe (26) et est, de préférence, reliée, par l'intermédiaire de tuyaux de transport (29), au récipient à déchets (30).
